# EUROPÄISCHE PATENTSCHRIFT

(11) **EP 0 547 490 B1**
(45) Veröffentlichungstag und Bekanntmachung des Hinweises auf die Patenterteilung: **11.10.1995**
(21) Anmeldenummer: 92120956.5
(22) Anmeldetag: 09.12.1992
(51) Int. Cl.: B42D 1/02

(54) **Buch in Form einer Broschur**
Book in the form of a pamphlet
Livre sous forme de brochure

(30) Priorität: 14.12.1991 DE 4141316
(43) Veröffentlichungstag der Anmeldung: 23.06.1993
(73) Patentinhaber: KÖSEL GmbH & CO., D-87435 Kempten (DE)
(72) Erfinder: Kurtz, Heinz Alex, W-8966 Altusried (DE)
(74) Vertreter: Hübner, Hans-Joachim, Dipl.-Ing.

(56) Entgegenhaltungen:
- DE-A- 2 936 674
- DE-U- 8 810 000
- GB-A- 728 657

## Beschreibung

Die Erfindung betrifft ein Buch in Form einer Broschur, mit einem Buchblock aus am Rücken zusammengehaltenen Blättern und einem, den Buchblock umfassenden biegsamen Deckel, dessen vordere und hintere Deckelblätter unmittelbar oder mittelbar jeweils mit dem ersten bzw. letzten Blatt des Buchblockes mindestens im Nachbarbereich der Buchblockrückenkanten verbunden sind, wobei der Deckelrücken bei aufgeschlagenem Buch wenigstens zum größten Teil vom Buchblockrücken beabstandet ist.

Ein derartiges Buch ist aus der DE 29 36 674 A 1 bekannt. Da der Buchblockrücken mit dem Deckelrücken nicht fest verbunden ist, wird der Deckelrücken beim Aufschlagen des Buches nicht geknickt und nicht beschädigt. Außerdem hat das Buch ein gutes Aufschlagverhalten, d.h. ein aufgeschlagenes Buch neigt weniger zum selbsttätigen Zuschlagen. Allerdings ist das Buch insofern noch verbesserungsbedürftig, als bei der Herstellung Probleme auftreten. Der Deckelrücken neigt beim Pressen der Broschur während des Schneidvorganges dazu, sich vom Blockrücken abzuspalten. Beim Schneiden in der Dreimessermaschine führt dies sehr häufig zu einem Ausreißen des Deckels am Buchblockrücken. Je dünner das Deckelmaterial ist, desto häufiger und stärker tritt diese Erscheinung auf. Das spaltförmige Abstehen des Deckelrückens vom Buchblockrücken verschlechtert in Verbindung mit dem unsauberen Schnittbild den optischen Eindruck der Broschur. Dieser Nachteil verstärkt sich mit zunehmender Buchdicke und auch beim Gebrauch des Buches.

Ein weiterer Nachteil des bekannten Buches besteht darin, daß beim Aufschlagen des Deckels hohe Zugkräfte unmittelbar auf die Verbindung zwischen erstem Blatt des Buchblockes und diesem selbst einwirken. Aufgrund der Steifigkeit des Deckels ist diese Verbindung besonders gefährdet und bei mehrmaligem Gebrauch eines nur klebegebundenen Buches können sich das erste Blatt und das letzte Blatt des Buchblockes von diesem abspalten.

Aufgabe der Erfindung ist es, ein Buch der eingangs genannten Art dahingehend auszubilden, daß unter Beibehaltung eines guten Aufschlagverhaltens eine Verbesserung des optischen Erscheinungsbildes insbesondere bei dickeren Broschuren und gleichzeitig eine höhere Produktionssicherheit beim Schneiden der Broschuren erreicht wird.

Diese Aufgabe wird bei einem Buch mit den Merkmalen des Oberbegriffes von Patentanspruch 1 dadurch gelöst, daß der Deckelrücken biegesteifer ausgebildet ist, als mindestens der größte Teil wenigstens eines der Deckelblätter.

Gemäß einer Ausgestaltung der Erfindung wird die Versteifung des Deckelrückens dadurch erreicht, daß dieser innenseitig mit einem Verstärkungsstreifen verklebt ist, der sich über im wesentlichen die volle Rückenbreite des Deckels erstreckt.Dieser Verstärkungsstreifen besteht vorzugsweise aus weitestgehend nichtfaserndem Material. Wird im einfachsten Fall als Verstärkungsstreifen ein Kartonstreifen verwendet, so sollte dieser durch Veredelung der Oberfläche des Streifens, z. B. durch Folienkaschierung, UV-Lackierung oder Ahnliches verfestigt werden.

Es liegt auch im Rahmen der Erfindung, daß die Verfestigung mit einem aushärtbaren Material in flüssigem oder plastischem Zustand aufgebracht wird und nach der Aushärtung eine Verfestigung des Deckelrückens ergibt.

Der Vorteil der Erfindung besteht darin, daß mit dieser Versteifung des Deckelrückens ein Ausfasern bzw. Ausreißen beim späteren Schneiden der fertigen Broschur nahezu vollständig ausgeschlossen wird. Die unmittelbare Folge ist ein besseres Erscheinungsbild des Buches im Vergleich zu dem Buch der eingangs genannten Art. Dieses gute Erscheinungsbild bleibt auch nach längerer Gebrauchszeit des Buches erhalten.

Gemäß einem weiteren Aspekt der Erfindung weisen der Deckelrücken an der dem Buchblockrücken zugewandten Seite und / oder dieser selbst Haftmittel auf, aufgrund deren der Deckelrücken mit dem Buchblockrücken bei geschlossenem Buch wenigstens vor dessen erstmaligem Aufklappen fest verbunden ist und deren Haftwirkung ausreichend klein ist, um beim Aufklappen des Buches ein Ablösen des Buchblockrückens vom Deckelrücken zu erlauben. Eine Weiterbildung hierzu besteht darin, daß das oder die Haftmittel einen Dauerhaftkleber umfassen, der eine mindestens mehrmalige Wiederverklebung des Deckelrückens mit dem Buchblockrücken bei geschlossenem Buch erlaubt. Mit dieser Ausgestaltung der Erfindung unterscheidet sich diese vom eingangs genannten Stand der Technik, bei dem der Buchblockrücken nicht mit dem Deckelrücken verklebt ist, vielmehr wird der Deckel wie bei einer einfachen Kartonbroschur auch am Rücken angeklebt. Durch die erfindungsgemäße Verstärkung bzw. Versteifung des Deckelrückens und eine Veredelung dieser Rückenverstärkung wird nun aber eine dauerhaft feste Verklebung vom Deckelrücken am Buchblockrücken verhindert. Beim Schneidvorgang ist die Verbindung so fest, daß ein problemloses Schneiden sichergestellt und ein Ausfransen ausgeschlossen ist. Die Broschur hat eine exakt kantige Form. Bedingt durch die infolge Rückenverstärkung extrem hohe Biegesteifigkeit des Deckelrückens kann sich beim Aufschlagen der Broschur der Deckelrücken der Bewegung des Buchblockrückens nicht anpassen. Die Zugkräfte sind höher als die relativ geringe Haftkraft, weswegen sich der Buchblockrücken vom Deckelrücken löst, wenn die Broschur aufgeschlagen wird. Die Haftwirkung der Haftmittel wird vorzugsweise so gewählt, daß ein erneutes Verkleben des Buchblockrückens mit dem Deckelrücken stattfindet, wenn die Broschur zugeschlagen wird. Die Widerstandsfähigkeit der Broschur wird dadurch erhöht und das Erscheinungsbild der Broschur ist das eines hochwertigen Buches.

Ein Buchblock kann mit oder ohne rückseitiger Stützschicht, dem sogenannten Fälzel, hergestellt werden. Wird eine solche rückseitige Stützschicht verwendet, so ist diese - wie auch beim eingangs genannten Stand der Technik - um den Buchblock herumgeschlagen und am ersten und letzten Blatt des Buchblockes verleimt oder überdeckt nur den Rücken des Buchblockes.

Die Verbindung der Deckelblätter mit dem Buchblock kann am Fälzel oder an den ersten und letzten Blättern des Buchblockes erfolgen bzw. an beiden Bereichen. Dadurch ist bei klebegebundenen Produkten die Ausreißgefahr des ersten Blattes beim Aufschlagen des Buches zwar gemildert, aber nicht ausgeschaltet. Insbesondere das gute Aufschlagverhalten eines Buchblockes, an dessen Rücken kein Kartonumschlag angeklebt ist, verleitet dazu, ein solches Buch von Anfang an möglichst flach aufzuschlagen. Beim Aufschlagen des vorderen Umschlagdeckels werden dann aber sehr hohe Zugkräfte auf die Klebeverbindung zwischen dem ersten an dem Umschlag angeklebten Blatt und den Buchblock übertragen.

Um diesen Nachteil auszuschalten, ist erfindungsgemäß vorgesehen, daß das erste und das letzte Blatt des Buchblockes je mit einem Bogen (inneres Blatt) eines gefalzten Doppelbogens (Vor- bzw. Nachsatz) verklebt sind, an dessen anderem Bogen (äußeres Blatt) das jeweilige Deckelblatt angeklebt ist. Der Falz jedes Doppelbogens kann dabei mit dem Buchblockrücken bündig angeordnet sein, wird jedoch vorzugsweise im Abstand von der jeweiligen Kante des Buchblockrückens angeordnet und es ist weiterhin vorgesehen, daß in diesem Bereich die Deckelblätter jeweils eine Faltrille oder ein Faltrillenpaar aufweisen. Der Deckel wird also nicht mehr unmittelbar am Buchblock und damit am kritischen ersten und letzten Blatt angeklebt sondern am jeweils äußeren Bogen des vorzugsweise breit angeklebten Vor- bzw. Nachsatzes. Die Zugkräfte des Umschlagens können beim Aufschlagen des Deckels somit voll auf diese beiden äußeren Bogen übertragen werden, ohne daß eine wesentliche Kraftübertragung auf den inneren Bogen des Vor- bzw. Nachsatzes ausgeübt wird. Von diesem inneren Bogen wirken nahezu keine Kräfte mehr auf das erste bzw. letzte Blatt des Buchblockes. Dieser benötigt somit keine rückseitige Stützschicht, wodurch sich die Herstellung insgesamt verbilligt.

Anhand der Zeichnung, die ein Ausführungsbeispiel darstellt, sei die Erfindung näher beschrieben.

Es zeigt:
- FIG. 1: Eine Schnittansicht durch eine Ausführungsform eines Buches mit geschlossenem Buchblock und
- FIG. 2: eine Schnittansicht des Buches gemäß FIG. 1 jedoch in aufgeschlagenem Zustand.

Das in der Zeichnung dargestellte Buch 10 besteht aus einem Buchblock 12 und einem Deckel 14, der zwei Deckelblätter 16, 18 und einen Deckelrücken 20 aufweist. Der Buchblock 12 ist hier mit einem rückseitigen Fälzel 22 dargestellt, welches mittels einer Leimschicht 24 mit den rückseitigen Kanten der Blätter des Buchblockes 12 verklebt ist. Das Fälzel ist vorn und hinten umgeschlagen und zusätzlich in den Umschlagbereichen am ersten Blatt 26 und am letzten Blatt 28 angeleimt.

Es ist aber ausdrücklich darauf hinzuweisen, daß ein solches Fälzel 22 bei dem erfindungsgemäßen Buch entbehrlich ist. Es genügt, die Buchblätter rückseitig mit einer Leimschicht miteinander zu verkleben. Auch läßt sich ein nur auf den Rücken beschränktes Fälzel verwenden.

Anstelle eines Fälzels kann auch ein mit Vliesfasern durchsetzter Leim eingesetzt werden, der nach dem Aushärten eine ähnliche Funktion wie die Kombination Leim und Fälzel bewirkt.

Am Deckelrücken 20 ist mittels einer Klebschicht 30 ein Verstärkungsstreifen 32 fest angeklebt, der z.B. aus einem Kartonstreifen besteht, dessen Breite derjenigen des Deckelrückens 20 im wesentlichen entspricht. Dieser Verstärkungsstreifen 32 weist an seiner freien Oberfläche eine Veredelung z.B. in Form einer Folienkaschierung 34 auf. Mit dieser Rückenverstärkung des Deckels 14 wird eine Stabilisierung erreicht, die beim Schneiden des Buches ein Ausfasern bwz. Ausreißen verhindert.

Die Oberfläche der Veredelungsschicht 34 weist zusätzlich eine Haftklebeschicht 36 auf, die mit einer Haftmittelschicht 38 zusammenwirkt, welche sich an der freien Oberfläche des Rückens des Fälzels 22 befindet. Im geschlossenen Zustand des Buches 10 sind die beiden Haftmittelschichten 36, 38 miteinander fest verbunden, sodaß der Buchblock 12 am Deckelrücken 20 befestigt ist. Diese feste Verbindung erlaubt ein problemloses Schneiden des Buches, sodaß die Broschur eine exakt kantige Form aufweist, die auch bei Gebrauch erhalten bleibt, wobei im zugeschlagenen Zustand des Buches kein deutlich sichtbarer Spalt zwischen dem Buchblockrücken 12a und dem Deckelrücken 20 vorhanden ist. Öffnet man nun aber das Buch 10, so hebt sich der Buchblockrücken 12a zuerst in der Mitte vom Deckelrücken 20 ab, da dieser dank des Verstärkungsstreifens 32 extrem biegesteif ist. Die Spaltbildung erfolgt zwischen den beiden Haftmittelschichten 36, 38 und beim weiteren Aufschlagen wird der Buchblockrücken 12a vom Deckelrücken 20 vollständig gelöst und hebt sich von diesem ab. Beim anschließenden Zuschlagen des Buches gelangen die beiden Haftmittelschichten 36, 38 wieder in Kontakt und es tritt eine erneute Haftverbindung zwischen Buchblockrücken 12a und Deckelrücken 20 ein.

Die Deckelblätter 16, 18 sind über sogenannte Vor- und Nachsätze mit dem ersten Blatt 26 bzw. dem letzten Blatt 28 des Buchblockes 12 verbunden. Der Vorsatz besteht aus einem Doppelbogen 40, 42, der in einem Abstand von der Blockrückenkante einen Falz 44 aufweist. Der Außenbogen 40 ist breitflächig mittels eines Klebestreifens 46 mit dem Deckel 16 verbunden, während der Innenbogen 42, ebenfalls breitflächig, mittels Klebstoffschicht 48 mit dem ersten Blatt 26 des Buchblockes 12 verbunden ist. Im Bereich dieses Falzes 44 weist das Deckelblatt 16 eine Faltrille 50 auf, sodaß beim Aufklappen des Buches der Deckel 16 um diese Faltrille 50 verschwenkt, dabei die Zugkraft auf den Außenbogen 40 des Vorsatzes überträgt. Am Falz 44 des Doppelbogens 40, 42 wird ein Gelenk gebildet. Das Aufklappen des Deckelblattes 16 übt praktisch keine Zugbeanspruchung auf das erste Blatt 26 des Buchblockes 12 aus. Eine Ausreißgefahr des ersten Blattes 26 bzw. letzten Blattes 28 vom Buchblockrücken ist also eliminiert.

Der Hinterdeckel 18 ist ebenfalls mittels eines Doppelbogens 52, 54 mit dem letzten Blatt 28 des Buchblockes 12 in gleicher Weise verklebt wie der Vorsatz.

Abweichend von der dargestellten Ausführung können die Vor- und Nachsätze auch die umgeschlagenen Teile des Fälzels überlappen oder umgekehrt. Die Falze 44 der Doppelbögen können bis an die Rückenkante heranreichen.

## Patentansprüche

1. Buch in Form einer Broschur, mit einem Buchblock (12) aus am Rücken (12a) zusammengehaltenen Blättern und einem, den Buchblock (12) umfassenden biegsamen Deckel (14), dessen vordere und hintere Deckelblätter (16, 18) unmittelbar oder mittelbar jeweils mit dem ersten (26) bzw. letzten Blatt (28) des Buchblockes (12) verbunden sind, wobei der Deckelrücken (20) bei aufgeschlagenem Buch (10) wenigstens zum größten Teil vom Buchblockrücken (12a) beabstandet ist, dadurch gekennzeichnet, daß der Deckelrücken (20) biegesteifer ausgebildet ist als mindestens der größte Teil wenigstens eines der Deckelblätter (16, 18).

2. Buch nach Anspruch 1 dadurch gekennzeichnet, daß der Deckelrücken (20) innenseitig mit einem Verstärkungsstreifen (32) verklebt ist, der sich über im wesentlichen die volle Rückenbreite erstreckt.

3. Buch nach Anspruch 2, **dadurch gekennzeichnet, daß** der Verstärkungsstreifen (32) aus weitestgehend nichtfaserndem Material besteht.

4. Buch nach Anspruch 2 oder 3, **dadurch gekennzeichnet, daß** die freie Oberfläche des Verstärkungsstreifens (32) durch Veredelung (34) verfestigt ist.

5. Buch nach einem oder mehreren der Ansprüche 1 bis 4, **dadurch gekennzeichnet, daß** der Deckelrücken (20) an der dem Buchblockrücken (12a) zugewandten Seite und/oder dieser selbst Haftmittel (36, 38) aufweist bzw. aufweisen, aufgrund deren der Deckelrücken (20) mit dem Buchblockrücken (12a) bei geschlossenem Buch wenigstens vor dessen erstmaligem Aufklappen fest verbunden ist und deren Haftwirkung ausreichend klein ist, um beim Aufklappen des Buches (10) ein Ablösen des Buchblockrückens (2a) vom Deckelrücken (20) zu erlauben.

6. Buch nach Anspruch 5 dadurch gekennzeichnet, daß das oder die Haftmittel (36, 38) ein Dauerhaftkleber umfassen, der eine mindestens mehrmalige Wiederverklebung des Deckelrückens (20) mit dem Buchblockrücken (12a) bei geschlossenem Buch (10) erlaubt.

7. Buch nach einem der Ansprüche 1 bis 6 dadurch gekennzeichnet, daß das erste (26) und letzte (28) Blatt des Buchblockes (12) je mit einem Bogen (40, 52) eines gefalzten Doppelbogens (40, 42; 52, 54) (Vor- bzw. Nachsatz) verklebt ist, an dessen anderem Bogen (42, 54) das jeweilige Deckelblatt (16, 18) angeklebt ist.

8. Buch nach Anspruch 7 dadurch gekennzeichnet, daß der Falz (44) jedes Doppelbogens (40, 42; 52, 54) im Bereich einer der Kanten des Buchblockrückens (12a) liegt.

9. Buch nach einem der Ansprüche 1 bis 7 dadurch gekennzeichnet, daß der Falz (44) des Doppelbogens (40, 42; 52, 54) von der jeweiligen Kante des Buchblockrückens (12a) beabstandet ist.

10. Buch nach Anspruch 9 dadurch gekennzeichnet, daß die Deckelblätter (16, 18) im Bereich der Falze (44) der Doppelbogen (40, 42; 52, 54) jeweils eine Biegerille (50) oder ein paar dicht benachbarter Biegerillen aufweist.

## Claims

1. Book in form of a booklet comprising a book block (12) consisting of a plurality of sheets connected at the back (12a) and a flexible cover (14) containing the book block (12), front and rear cover sheets (16, 18) thereof directly or indirectly connected to the first (26) and the last sheet (28) of the book block (12) respectively, whereby the cover back (20) at least with its largest portion is spaced from the book block back (12a) when the book (10) is opened **characterized in that** the cover back (20) has a greater flexural strength than at least the largest portion of at least one of the cover sheets (16, 18).

2. Book according to claim 1 **characterized in that** the cover back at its inside is glued together with a stiffening strip (32) extending substantially over the whole back width.

3. Book according to claim 2 **characterized in that** the stiffening strip (32) to a largest extent consists of non-fibrous material.

4. Book according to claim 2 or 3 **characterized in that** the free surface of the stiffening strip (32) is hardened by upgrading.

5. Book according to one or more of claims 1 to 4 **characterized in that** the cover back (20) facing the book block back (12a) and/or said one itsself comprises adhesive means by which the cover back (20) is fastened to the book block back (12a) when the book is closed and at least before the book is opened for the first time and the adherence of which is small enough to allow a separation of the book block back (12a) from the cover back (20) during opening of the book (10).

6. Book according to claim 5, **characterized in that** the adhesive means (36, 38) comprise a permanent pressure sensitive adhesive allowing re-gluing together the cover back (20) with the book block back (12a) at least several times when the book (10) is opened.

7. Book according to one of the claims 1 to 6 **characterized in that** the first (26) and the last (28) sheet of the book block (12) is glued to one sheet (40, 52) of folded double sheets (40, 42; 52, 54) (fly-leaf and trailer leaf) respectively, at the other sheet (42, 54) thereof the cover sheet (16, 18) is glued respectively.

8. Book according to claim 7, **characterized in that** the folding line (44) of each double sheet (40, 42; 52, 54) lies in the region of one of the edges of the book block back (12a).

9. Book according to one of the claims 1 to 7 **characterized in that** the folding line (44) of the double sheet (40, 42; 52, 54) is spaced from the respective edge of the book block back (12a).

10. Book according to claim 9 **characterized in that** the cover sheets (16, 18) have a folding groove or pair of thightly adjacent folding grooves (50) respectively in the region of the folding lines (44) of the double sheets (40, 42; 52, 54).

## Revendications

1. Livre sous form de brochure, avec un bloc de livre (12) composé de feuilles maintenues ensemble sur le dos (12a) et d'une couverture (14) souple, entourant le bloc de livre (12), dont les feuilles de couverture avant et arrière (16, 18) sont assemblées, directement ou indirectement, respectivement avec la première (26) ou la dernière feuille (28) du bloc de livre (12), le dos de la couverture (20) étant, lorsque le livre (10) est ouvert, distant, au moins sur la majeure partie, du dos du bloc de livre (12a), **caractérisé en ce que** le dos de la couverture (20) se présente de form flexible plus rigide qu'au moins la majeure partie d'au moins l'une des feuilles de couverture (16, 18)

2. Livre suivant la revendication 1, **caractérisé en ce que** le dos de la couverture (20) est assemblé par collage, du côté intérieur, avec une bande de renforcement (32) qui s'étend sur sensiblement toute la largeur du dos.

3. Livre suivant la revendication 2, **caractérisé en ce que** la bande de renforcement (32) se compose dans une très large mesure d'un matériau non-effilochant.

4. Livre suivant la revendication 2 ou 3, **caractérisé en ce que** la surface libre de la bande de renforcement (32) est durcie par ouvrage (34)

5. Livre suivant l'une ou plusieurs de revendications 1 à 4, **caractérisé en ce que** le dos de la couverture (20), du côté orienté vers le dos du bloc de livre (12a), et/ou ce dernier lui-même présente(nt) des moyens d'adhérence (36, 38) par lesquels le dos de la couverture (20) est, lorsque le livre est fermé, rendu solidaire du dos du bloc de livre (12a), au moins avant la première ouverture de celui-ci, et dont l'effet d'adhérence est suffisamment réduit que pour permettre, lors de l'ouverture du livre (10), un détachement du dos du bloc de livre (12a) du dos de la couverture (20).

6. Livre suivant la revendication 5, **caractérisé en ce que** le ou les moyens d'adhérence (36, 38) comportent un adhésif permanent qui permet de réassembler par collage, au moins plusieurs fois, le dos de la couverture (20) avec le dos du bloc de livre (12a) lorsque le livre (10) est fermé.

7. Livre suivant l'une des revendications 1 à 6, **caractérisé en ce que** la permière (26) et la dernière (28) feuille du bloc de livre (12) sont assemblées par collage, chacune, avec une feuille (40, 52) d'une double feuille pliée (40, 42; 52, 54) (page de garde avant ou arrière), avec l'autre feuille (42, 54) de laquelle est assemblée par collage la feuille de couverture (16, 18) correspondante.

8. Livre suivant la revendication 7, **caractérisé en ce que** le pli (44) de chaque double feuille (40, 42; 52, 54) se situe à l'endroit de l'un des bords du dos du bloc de livre (12a).

9. Livre suivant l'une des revendications 1 à 7, **caractérisé en ce que** le pli (44) de la double feille (40, 42; 52, 54) est distant du bord correspondant du dos du bloc de livre (12a).

10. Livre suivant la revendication 9, **caractérisé en ce que** les feuilles de couverture (16, 18) présentent, chacune, à l'endroit des plis (44) des doubles feuilles (40, 42; 52, 54), une rainure de plage (50) ou une paire de rainures de pliage étroitement adjacentes.
